# FASCICULE DE BREVET EUROPEEN

(11) **EP 1 845 004 B1**
(45) Date de publication et mention de la délivrance du brevet: **18.02.2009**
(21) Numéro de dépôt: 07354017.1
(22) Date de dépôt: 21.03.2007
(51) Int. Cl.: B61B 12/02, B61B 12/10

(54) **Installation de transport à câble aérien véhiculant des sièges et des cabines**
Einrichtung zum Transport von Sitzen und Kabinen einer Seilschwebebahn
Overhead cable transport installation carrying seats and cabins

(30) Priorité: 10.04.2006 FR 0603153
(43) Date de publication de la demande: 17.10.2007
(73) Titulaire: POMAGALSKI, 38340 Voreppe (FR)
(72) Inventeur: Huard, Jean-Paul, 74410 Saint Jorioz (FR); Revenant, Nicolas, 38130 Echirolles (FR)
(74) Mandataire: Hecké, Gérard

(56) Documents cités:
- EP-A1- 0 114 129
- EP-A1- 0 461 954
- AT-U2- 6 736
- US-A- 4 744 306

## Description

### Domaine technique de l'invention

L'invention concerne une installation de transport à câble aérien à défilement continu, supportant des véhicules composés de sièges et de cabines accouplés par des pinces débrayables et échelonnés le long du câble selon une combinaison et un cadencement prédéterminés, ledit câble s'étendant en boucle fermée entre deux poulies, avec une voie montante et une voie descendante, ladite installation ayant des stations d'embarquement/débarquement prévues au moins aux extrémités desdites voies, au moins l'une des stations d'embarquement/débarquement comportant :
- des moyens de débrayage, à l'entrée, pour désaccoupler les pinces et le câble,
- des moyens d'embrayage, à la sortie, pour réaccoupler les pinces et le câble,
- un circuit de transfert reliant les voies montante et descendante du câble, avec un tronçon de ralentissement équipé d'un dispositif ralentisseur, un tronçon d'accélération équipé d'un dispositif lanceur, reliés par un tronçon de contour de circulation à vitesse réduite équipé d'un dispositif d'entraînement des véhicules,
- un premier emplacement d'embarquement/débarquement dans les cabines et un deuxième emplacement d'embarquement ou de débarquement sur les sièges, répartis le long du circuit de transfert
- et un tronçon cadenceur de circulation continue agencé dans le circuit de transfert pour assurer ledit cadencement des véhicules.

### État de la technique

Le document AT-U-006 736 décrit un dispositif conforme au préambule de la revendication 1.

Ce type d'installation permet de répondre simultanément à la demande de deux types d'usagers. Les skieurs sont destinés à être véhiculés sur les sièges, tandis que les cabines assurent le transport des piétons, des enfants ou autres personnes à mobilité réduite. Parallèlement, la sécurité et le confort sont renforcés pour ces deux types d'usagers, grâce à une bonne adaptation du véhicule en fonction des besoins de chacun.

Dans ce type d'installation, les véhicules entrant dans une station d'embarquement/débarquement, qu'ils soient du type siège ou du type cabine, sont freinés le long du tronçon de ralentissement grâce au dispositif ralentisseur, après que les pinces soutenant les véhicules sont débrayées du câble aérien. Les véhicules cheminent ensuite le long du tronçon de contour de circulation à vitesse réduite grâce à un dispositif d'entraînement équipé généralement de roues à bandage pneumatique. En sortie du tronçon de contour, les véhicules sont pris en charge dans le tronçon d'accélération par un dispositif lanceur dans le but d'atteindre une vitesse correspondant à la vitesse de défilement du câble. En sortie du tronçon d'accélération, les véhicules sont réaccouplés au câble par embrayage des pinces sur le câble.

Classiquement, une station aval est munie d'un premier emplacement d'embarquement/débarquement dans les cabines et un deuxième emplacement d'embarquement sur les sièges, répartis le long du circuit de transfert suivant la direction de déplacement des véhicules. La vitesse d'entraînement le long de l'emplacement d'embarquement/débarquement dans les cabines est très faible, de l'ordre de 0,25 m/s, tandis que celle-ci est augmentée le long de l'emplacement d'embarquement sur les sièges jusqu'à atteindre approximativement 1 m/s. La vitesse de défilement du câble aérien est quant à elle de l'ordre de 5 m/s, ce qui garantit un débit important de l'installation. Une station amont présente une configuration inversée, avec un emplacement de débarquement des sièges puis un emplacement d'embarquement/débarquement dans les cabines, ces deux emplacements étant répartis le long du circuit de transfert suivant la direction de déplacement des véhicules.

Les véhicules, sièges et cabines, sont disposés le long du câble selon une combinaison et un cadencement prédéterminés. En fonctionnement, cette combinaison reste identique dans les stations d'embarquement/débarquement car les véhicules cheminent tous sur une voie unique. Le cadencement est choisi de telle manière que les véhicules présentent entre eux un intervalle de temps égal. Cet intervalle de temps est identique en station et le long du câble. Comme la vitesse de défilement du câble est nettement supérieure que la vitesse d'entraînement des véhicules en station, ces derniers sont beaucoup plus proches les uns des autres en station que le long du câble. La valeur minimale de l'intervalle de temps entre deux véhicules est conditionnée par la distance physique nécessaire entre ces deux véhicules pour éviter leur tamponnement dans le virage de la partie la plus lente du tronçon de contour, lequel tamponnement serait dangereux pour des personnes extérieures aux véhicules et inconfortable pour les usagers embarqués. A titre d'exemple, l'intervalle de temps minimal est de 8,7 s pour une vitesse d'entraînement minimale de 0,25 m/s.

Dans ce but, il est connu de prévoir un tronçon cadenceur le long du circuit de transfert de l'une au moins des stations, mais qui impose à sa sortie une cadence régulière de défilement des cabines et des sièges, indépendamment de leur fréquence d'entrée. Ce tronçon cadenceur permet de s'affranchir des décalages inévitables qui apparaissent en cours de fonctionnement, et l'installation peut fonctionner aux conditions optimales, en l'occurrence à débit élevé et régulier.

Mais ces installations connues ne sont pas complètement satisfaisantes en ce qui concerne le débit d'usagers. En effet, la valeur maximale de ce débit est liée à la valeur minimale de l'intervalle de temps, en station, entre deux véhicules successifs. Or la valeur minimale de l'intervalle de temps résulte d'un compromis choisi suffisamment grand pour tenir compte de l'encombrement supérieur d'une cabine par rapport à celui d'un siège. En pratique, la valeur minimale de l'intervalle de temps entre véhicules successifs est établie en fonction de la distance physique nécessaire entre un siège et une cabine pour éviter leur tamponnement dans le virage de la partie la plus lente du tronçon de contour. De plus, il est impossible de configurer l'installation de manière à avoir deux cabines successives sans que cela ne diminue considérablement le débit d'usagers car, dans ce cas, l'intervalle de temps entre véhicules est augmenté. La diversité de combinaison des véhicules est donc très limitée si l'on désire conserver un débit d'usagers correct.

### Objet de l'invention

L'invention a pour but de pallier aux inconvénients précédents en proposant une installation de transport à câble aérien du type mentionné ci-dessus, qui assure un débit d'usagers augmenté et qui améliore la diversité de combinaison des véhicules.

Selon l'invention, ce but est atteint par le fait que le tronçon cadenceur est équipé d'un moyen cadenceur susceptible de varier le temps de parcours dudit tronçon cadenceur par les cabines et par les sièges, pour imposer une première cadence prédéterminée de défilement des cabines et une deuxième cadence prédéterminée de défilement des sièges.

Cette disposition permet d'adapter l'intervalle de temps entre deux véhicules successifs d'un même type en fonction de la distance physique nécessaire entre deux véhicules d'un même type pour éviter leur tamponnement dans le virage de la partie la plus lente du tronçon de contour. Ainsi, il devient possible de prévoir des trains de cabines successives sans que cela n'abaisse considérablement le débit d'usagers. Les cabines sont plus éloignées entre elles tandis que les sièges sont plus rapprochés entre eux, par rapport au cadencement constant de l'art antérieur qui résultait d'un compromis.

Selon un développement de l'invention, le tronçon cadenceur impose une troisième cadence prédéterminée de défilement à un véhicule parcourant ledit tronçon cadenceur, lorsque le véhicule précédent, vu dans le sens de déplacement, est d'un type différent dudit véhicule, la troisième cadence prédéterminée étant comprise entre les première et deuxième cadences prédéterminées. L'intervalle de temps entre un siège et une cabine est donc optimisé pour éviter leur tamponnement dans le virage de la partie la plus lente du tronçon de contour.

Un tronçon cadenceur selon l'invention a donc pour but d'optimiser l'intervalle de temps entre deux véhicules successifs en fonction de la distance physique tout juste nécessaire entre ces deux véhicules, en fonction de leur type respectif, pour éviter leur tamponnement dans le virage de la partie la plus lente du tronçon de contour.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 est une vue schématique, de dessus, d'une station aval d'un exemple d'installation selon l'invention,
- la figure 2 est une deuxième vue schématique de la station aval de la figure 1, où les véhicules sont différents,
- la figure 3 est une vue schématique, de dessus, d'une station amont de l' exemple d'installation,
- la figure 4 est une vue partielle du tronçon de contour de la station aval des figures 1 et 2, détaillant un exemple de tronçon cadenceur selon l'invention.

### Description de modes particuliers de réalisation

Sur les figures, un câble aérien 10 d'une installation de transport s'étend en boucle fermée entre deux stations d'embarquement/débarquement 11, 12, respectivement aval et amont, en passant dans les stations sur des poulies 13 principales dont l'une motrice entraîne le câble 10 en continu. Le câble 10 supporte des cabines 14 et des sièges 15 accouplés par des pinces débrayables et échelonnés le long du câble selon une combinaison prédéterminée. L'installation de transport peut comporter d'autres stations intermédiaires prévues le long des voies montante 16 et descendante 17 du câble 10 pour l'embarquement et/ou le débarquement des passagers dans les véhicules 14, 15.

Les figures 1 et 2 illustrent la station aval 11. A l'entrée de la station 11, les véhicules 14, 15 sont désaccouplés de la voie descendante 17 et roulent sur un circuit de transfert 18 à vitesse réduite dans la station 12 jusqu'à la voie montante 16. Un dispositif ralentisseur 19 freine les véhicules 14, 15 désaccouplés du câble 10, tandis qu'à la sortie un dispositif lanceur 20 les réaccélère à une vitesse égale à celle du câble pour autoriser un réaccouplement au câble 10 sans à-coups. Les dispositifs ralentisseur 19 et lanceur 20 sont chacun constitués d'un train de roues à bandage pneumatique échelonnées le long d'un tronçon du circuit de transfert 18, respectivement de ralentissement A et d'accélération B, pour coopérer par friction avec une piste de friction portée par les pinces des véhicules 14, 15. Les roues des dispositifs ralentisseur 19 et lanceur 20 sont accouplées par l'intermédiaire de courroies engagées sur des poulies auxiliaires montées coaxialement aux roues. Chaque roue est solidaire de deux poulies auxiliaires, chacune coopérant respectivement avec une courroie, l'une des courroies s'engageant sur l'une des poulies auxiliaires de l'une des roues adjacentes et l'autre des courroies coopérant avec l'une des poulies auxiliaires de l'autre des roues adjacentes. Pour l'entraînement, au moins l'une des roues de chacun des dispositifs 19 et 20 peut être reliée par l'intermédiaire d'une courroie à une prise de force motrice dérivée du câble 10 ou de la poulie 13. De tels dispositifs sont bien connus et il est inutile de les décrire plus en détail.

Les tronçons de ralentissement A et d'accélération B sont reliés par un tronçon de contour C le long duquel les véhicules 14, 15 circulent en continu à vitesse réduite grâce à un dispositif d'entraînement 21 constitué de trains de roues 22 à bandage pneumatique. Le dispositif d'entraînement 21 du tronçon de contour C est subdivisé en trois sections successives, délimitant chacune un tronçon élémentaire S1, S2, S3, et pouvant avoir des vitesses différentielles d'entraînement. Les roues 22 de la partie en demi-cercle du tronçon de contour C, au sein d'une même section, sont entraînées en synchronisme entre elles par des pignons fous 23 (figure 4) intercalés entre des pignons de transmission 24 montés coaxialement aux roues 22. Le reste des roues 22 du tronçon de contour C, au sein de la portion rectiligne d'une même section S1 ou S3, sont entraînées entre elles d'une manière analogue aux roues des dispositifs ralentisseur 19 et lanceur 20. La section qui délimite le tronçon S2 est constituée de cinq roues 22 et séparée des deux autres sections par l'enlèvement d'un pignon fou 23. L'une des roues 22 de la section délimitant le tronçon S1 est entraînée en rotation par l'une des roues du tronçon de ralentissement A. De manière analogue, l'une des roues 22 de la section délimitant le tronçon S3 est entraînée en rotation par l'une des roues du tronçon d'accélération B. Pour l'entraînement des cinq roues 22 de la section délimitant le tronçon S2, un moteur à vitesse variable 25 (figure 4) entraîne une courroie de transmission 26 tendue entre deux poulies dont l'une est montée coaxialement à l'un des pignons fous 23.

Dans la station d'embarquement/débarquement 11 aval, un quai d'embarquement/débarquement 27 dans les cabines 14 est aménagé le long des tronçons S1 et S2. La vitesse de déplacement des véhicules 14, 15 dans les tronçons S1 et S2 est très réduite, par exemple de l'ordre de 0,25 m/s. D'autre part, un emplacement d'embarquement 28 sur les sièges 15 est agencé de manière coïncidante avec l'aire balayée par les sièges 15 le long du tronçon S3, pour permettre à des skieurs provenant d'un portillon d'accès 29 de s'asseoir sur les sièges 15. La vitesse de déplacement des véhicules 14, 15 au niveau de l'emplacement d'embarquement 28 est de l'ordre de 1 m/s. Pour atteindre cette vitesse, les véhicules 14, 15 sont accélérés de manière identique sur le tronçon S3 dès la sortie du tronçon S2.

De manière inversée, les véhicules 14, 15 circulant dans la station d'embarquement/débarquement amont 12 (figure 3) rencontrent d'abord un emplacement de débarquement 30 des sièges 15 puis longent un quai d'embarquement/débarquement 27 dans les cabines 14, ces deux emplacements 27, 30 étant répartis le long du circuit de transfert de la station amont 12 suivant la direction de déplacement des véhicules 14, 15.

En référence à la figure 2, le moteur 25 qui assure l'entraînement des cinq roues 22 de la section délimitant le tronçon S2 est commandé par une unité de commande 31, par exemple un automate, qui peut assurer d'autres fonctions, en particulier de commande et de surveillance de toute l'installation. L'unité de commande 31 reçoit un signal de passage 32 représentatif du passage des véhicules 14, 15, fourni par un capteur de présence 33, disposé le long du tronçon S1 et fournissant une impulsion à chaque passage d'un véhicule 14, 15. Elle reçoit également un signal de sélection 34 provenant d'un moyen de détection 35 prévu en amont du tronçon S2, agencé à un emplacement déterminé entre le tronçon de ralentissement A et le tronçon S2, et apte à déterminer le type de véhicule 14, 15 pénétrant dans une zone associée, c'est-à-dire à permettre la reconnaissance d'un siège 15 ou d'une cabine 14. L'unité de commande 31 reçoit aussi un signal d'horloge 36, émis par un détecteur (non représenté) coopérant avec la poulie 13 et émettant des impulsions synchronisées avec le défilement du câble 10. La sortie de l'unité de commande 31 délivre un signal de commande 37 jusqu'au moteur 25 de sorte à assurer un pilotage adapté du moteur 25 pour un cadencement prédéterminé des véhicules 14, 15 en sortie du tronçon S2, de la manière qui sera décrite plus loin. Par la suite, le tronçon S2 est nommé tronçon cadenceur S2.

Le tronçon cadenceur S2 selon l'invention fonctionne de la manière suivante : un véhicule, qu'il soit du type cabine 14 ou du type siège 15, entrant dans la station aval 11 est désaccouplé du câble aérien 10 et il roule le long du circuit de transfert 18 en étant propulsé par les roues à pneumatiques des tronçons A, C, puis B. Les roues du tronçon de ralentissement A freinent le véhicule 14, 15, tandis que les roues 22 suivantes du tronçon S1 le déplacent le long du quai 27 jusqu'à atteindre le moyen de détection 35, disposé le long du tronçon S1 à l'entrée du tronçon cadenceur S2. Le passage du véhicule 14, 15 dans la zone de détection associée au moyen de détection 35, engendre un signal de sélection 34, lequel est transmis à l'unité de commande 31. Cette dernière comporte en outre une mémoire d'enregistrement des signaux de sélection 34. A partir de ces informations, l'unité de commande 31 détermine le type de véhicule 14, 15 qui est sur le point de pénétrer dans le tronçon cadenceur S2 ainsi que le type de véhicule 14, 15 précédent, vu dans le sens de déplacement, qui a partiellement ou totalement parcouru le tronçon cadenceur S2. En fonction de ces données, l'unité de commande 31 détermine l'intervalle de temps théorique qui devra séparer, en sortie de tronçon cadenceur S2, le véhicule 14 ,15 sur le point de pénétrer dans le tronçon cadenceur S2 et le véhicule 14, 15 précédent. L'intervalle de temps théorique séparant deux véhicules 14, 15 successifs en sortie du tronçon cadenceur S2 est tel que la distance physique entre eux correspond à la distance nécessaire, liée à leur type respectif, pour éviter leur tamponnement dans le virage de la partie la plus lente du tronçon de contour C. Les distances nécessaires entre deux véhicules 14, 15 successifs, en fonction de leur type respectif, sont pré-enregistrées dans l'unité de commande 31. Ainsi, pour établir l'intervalle de temps théorique, l'unité de commande 31 détermine les vitesses d'entraînement procurées par le dispositif d'entraînement 21 le long des tronçons S1 et S2, c'est-à-dire aux endroits où la vitesse d'entraînement est la plus faible et où les véhicules 14, 15 sont en virage. Les relations d'établissement des intervalles théoriques en fonction des vitesses d'entraînement sont pré-enregistrées dans l'unité de commande 31. Les vitesses d'entraînement sont déterminées par l'unité de commande 31 à partir du signal d'horloge 36.

Le véhicule 14, 15 passe ensuite devant le capteur de présence 33 qui envoie un signal de passage 32, généralement sous la forme d'une impulsion, jusqu'à l'unité de commande 31 qui incorpore un moyen de comptage du temps écoulé entre deux signaux de passage 32 successifs. L'unité de commande 31 établit donc l'intervalle de temps réel qui séparait ledit véhicule 14, 15 et le véhicule 14, 15 précédent avant que ledit véhicule 14, 15 précédent ne parcourt le tronçon cadenceur S2.

Par comparaison entre l'intervalle de temps théorique et l'intervalle de temps réel mesuré, l'unité de commande 31 est capable de détecter tout écart dû à des décalages inévitables susceptibles d'apparaître en cours de fonctionnement (conditions de freinage et d'accélération différentes d'un véhicule 14, 15 à l'autre, chargement variable des véhicules 14, 15, conditions climatiques variables...). L'écart est déterminé avant que le véhicule 14, 15 n'aborde le tronçon cadenceur S2.

Ensuite, lors du parcours du tronçon cadenceur S2 par le véhicule 14, 15, l'unité de commande 31 assure le pilotage en vitesse du moteur à vitesse variable 25, par l'intermédiaire d'un signal de commande 37 adapté, de telle manière que le temps de parcours du véhicule 14, 15 est modulé pour compenser l'écart déterminé ci-dessus.

Par conséquent, le tronçon cadenceur S2 est équipé d'un moyen cadenceur constitué par l'unité de commande 31, le capteur de présence 33, le moyen de détection 35, le moteur à vitesse variable 25, le détecteur délivrant le signal d'horloge 36. Conformément à l'invention, le moyen cadenceur ci-dessus est susceptible de varier le temps de parcours du tronçon cadenceur S2 par les cabines 14 et par les sièges 15, pour imposer un cadencement différentiel avec une première cadence prédéterminée de défilement des cabines 14 et une deuxième cadence prédéterminée de défilement des sièges 15. D'autre part, le tronçon cadenceur S2 impose une troisième cadence prédéterminée de défilement à un véhicule 14, 15 parcourant ledit tronçon cadenceur S2, lorsque le véhicule 14, 15 précédent est d'un type différent dudit véhicule 14, 15, la troisième cadence prédéterminée étant comprise entre les première et deuxième cadences prédéterminées. Les première, deuxième et troisième cadences prédéterminées correspondent à un intervalle de temps entre un véhicule 14, 15 sortant du tronçon cadenceur S2 et le véhicule précédent, vu dans le sens de déplacement. A chaque passage d'un véhicule 14, 15, l'intervalle de temps à obtenir en sortie du tronçon cadenceur S2 par rapport au véhicule précédent est déterminé par l'unité de commande 31 avant le parcours du tronçon cadenceur S2 par ledit véhicule, en fonction du type dudit véhicule et du type dudit véhicule précédent. Les cadences prédéterminées sont modulées en fonction de la vitesse du câble aérien 10 par l'intermédiaire du signal d'horloge 36.

Cette disposition permet d'adapter l'intervalle de temps entre deux véhicules 14 ,15 successifs d'un même type en fonction de la distance physique nécessaire entre deux véhicules d'un même type pour éviter leur tamponnement dans les tronçons S1 et S2. Ainsi, il devient possible de prévoir des trains de cabines 14 successives sans que cela n'abaisse considérablement le débit d'usagers. La combinaison d'échelonnement des véhicules 14, 15 sur le câble aérien 10 peut être personnalisée à souhait. Les cabines 14 sont plus éloignées entre elles que les sièges 15 entre eux. L'intervalle de temps entre deux sièges 15 est représenté t1 sur les figures 2 et 3. De plus, l'intervalle de temps entre un siège 15 et une cabine 14 est optimisé pour éviter leur tamponnement dans les tronçons S1 et S2. Cet intervalle de temps est représenté t2 sur les figures 2 et 3. t1 et t2 sont respectivement, dans l'exemple, de l'ordre de 7,2 s et de 8,64 s. L'intervalle de temps (non représenté) entre deux cabines 14 successives est, quant à lui, de l'ordre de 12 s. Sur la figure 2, on voit que t1 est tel que les deux premiers sièges 15 sont très proches dans le virage du tronçon S1. La figure 3 illustre que t2 est choisi de manière qu'un siège 15 et une cabine 14 sont très proches dans le dernier virage du tronçon de contour de la station d'embarquement/débarquement 12.

Un tronçon cadenceur S2 selon l'invention permet d'augmenter le débit d'usagers en optimisant l'intervalle de temps entre deux véhicules 14, 15 successifs en fonction de la distance physique tout juste nécessaire entre ces deux véhicules 14, 15, en fonction de leur type respectif, pour éviter leur tamponnement dans les tronçons S1 et S2. La longueur du tronçon cadenceur S2 est choisie pour être suffisante pour compenser les écarts maximaux susceptibles de se produire. La cadence associée à un véhicule 14, 15 est rétablie à chaque passage du tronçon cadenceur S2.

Dans la majorité des cas, les écarts de répartition sont faibles et il suffit d'équiper l'une des deux stations d'embarquement/débarquement 11, 12 d'un tronçon cadenceur S2 selon l'invention, qui est de préférence disposé à l'arrivée de la voie 16, 17 la moins utilisée.

L'invention n'est pas limitée au mode de réalisation décrit. Elle peut être appliquée à différents types de cadenceurs, le mode de mise en oeuvre devant être adapté au type de cadenceur utilisé. Le tronçon cadenceur S2 peut être agencé à un endroit quelconque du circuit de transfert 18. Avec une gestion adaptée de la mémoire de l'unité de commande 31, le moyen de détection 35 peut être agencé en un point quelconque de la trajectoire des véhicules 14, 15 sur toute l'installation de transport. La forme du tronçon de contour C peut être quelconque et reproduire, par exemple, les enseignements des demandes de brevets français FR-A-2 882 321 et FR-A-2 854 116 afin d'accroître encore le débit d'usagers. Enfin, les moyens individuels d'entraînement des sections délimitant les tronçons S1 et S3 peuvent consister en moteurs indépendants à vitesse variable, par exemple commandés par l'unité de commande 31. L'entraînement mécanique des véhicules 14, 15 peut être réalisé par tout autre moyen adapté le long du tronçon de ralentissement A, du tronçon d'accélération B, et des tronçons délimités par les sections S1 et S3 du dispositif d'entraînement 21, par exemple par des courroies à taquets externes.

## Revendications

1. Installation de transport à câble aérien (10) à défilement continu, supportant des véhicules (14, 15) composés de sièges (15) et de cabines (14) accouplés par des pinces débrayables et échelonnés le long du câble (10) selon une combinaison et un cadencement prédéterminés, ledit câble (10) s'étendant en boucle fermée entre deux poulies (13), avec une voie montante (16) et une voie descendante (17), ladite installation ayant des stations d'embarquement/débarquement (11, 12) prévues au moins aux extrémités desdites voies (16, 17), au moins l'une des stations d'embarquement/débarquement (11, 12) comportant :
- des moyens de débrayage, à l'entrée, pour désaccoupler les pinces et le câble (10),
- des moyens d'embrayage, à la sortie, pour réaccoupler les pinces et le câble (10),
- un circuit de transfert (18) reliant les voies montante (16) et descendante (17) du câble (10), avec un tronçon de ralentissement (A) équipé d'un dispositif ralentisseur (19), un tronçon d'accélération (B) équipé d'un dispositif lanceur (20), reliés par un tronçon de contour (C) de circulation à vitesse réduite équipé d'un dispositif d'entraînement (21) des véhicules (14, 15),
- un premier emplacement d'embarquement/débarquement (27) dans les cabines (14) et un deuxième emplacement d'embarquement (28) ou de débarquement (30) sur les sièges (15), répartis le long du circuit de transfert (18),
- et un tronçon cadenceur (S2) de circulation continue agencé dans le circuit de transfert (18) pour assurer ledit cadencement des véhicules (14, 15)
**caractérisée en ce que** le tronçon cadenceur (S2) est équipé d'un moyen cadenceur (25, 31, 33, 35, 36) susceptible de varier le temps de parcours dudit tronçon cadenceur (S2) par les cabines (14) et par les sièges (15), pour imposer une première cadence prédéterminée de défilement des cabines (14) et une deuxième cadence prédéterminée de défilement des sièges (15).

2. Installation selon la revendication 1, **caractérisée en ce que** le tronçon cadenceur (S2) impose une troisième cadence prédéterminée de défilement à un véhicule (14, 15) parcourant ledit tronçon cadenceur (S2), lorsque le véhicule (14, 15) précédent, vu dans le sens de déplacement, est d'un type différent dudit véhicule (14, 15), la troisième cadence prédéterminée étant comprise entre les première et deuxième cadences prédéterminées.

3. Installation selon l'une des revendications 1 et 2, **caractérisée en ce que** le dispositif d'entraînement (21) du tronçon de contour (C) est subdivisé en plusieurs sections successives pouvant avoir des vitesses différentielles d'entraînement, chacune desdites sections délimitant un tronçon élémentaire (S1, S2, S3) du tronçon de contour (C), et **en ce que** le tronçon cadenceur (S2) coïncide avec l'un (S2) desdits tronçons élémentaires (S1, S2, S3).

4. Installation selon la revendication 3, **caractérisée en ce que** chaque section du dispositif d'entraînement (21) du tronçon de contour (C) est équipé d'un moyen individuel d'entraînement des véhicules (14, 15).

5. Installation selon la revendication 4, **caractérisée en ce que** le dispositif d'entraînement (21) du tronçon de contour (C) comporte des trains de roues (22) à bandage pneumatique entraînant par friction les véhicules (14, 15), les roues (22) d'une même section étant entraînées en synchronisme par le moyen individuel d'entraînement correspondant.

6. Installation selon la revendication 5, **caractérisée en ce que** les roues (22) de la section délimitant le tronçon cadenceur (S2) sont entraînées par un moteur à vitesse variable (25).

7. Installation selon l'une des revendications 4 à 6, **caractérisée en ce que** le moyen cadenceur (25, 31, 33, 35, 36) comporte un moyen de détection (35) prévu en dehors du tronçon cadenceur (S2), et apte à déterminer le type de véhicule (14, 15) pénétrant dans une zone de détection associée, et à transmettre un signal de sélection (34) à une unité de commande (31) apte à piloter le moyen individuel d'entraînement (25) de la section délimitant le tronçon cadenceur (S2).

8. Installation selon la revendication 7, **caractérisée en ce qu'**à chaque passage d'un véhicule (14, 15), l'unité de commande (31) pilote le moyen individuel d'entraînement (25) du tronçon cadenceur (S2) en fonction du signal de sélection (34) correspondant audit véhicule (14, 15) de manière à moduler le temps de parcours dudit tronçon cadenceur (S2) par ledit véhicule (14, 15) pour compenser tout décalage par rapport à la cadence prédéterminée associée audit véhicule (14, 15).

9. Installation selon la revendication 8, **caractérisée en ce que** le moyen de détection (35) est agencé à un emplacement déterminé entre le tronçon de ralentissement (A) et le tronçon cadenceur (S2).

10. Installation selon l'une des revendications 8 et 9, **caractérisée en ce que** l'unité de commande (31) comporte une mémoire d'enregistrement du signal de sélection (34), et **en ce que** la cadence prédéterminée associée à un véhicule (14, 15) sortant du tronçon cadenceur (S2) correspond à un intervalle de temps entre ledit véhicule (14, 15) et le véhicule précédent (14, 15), vu dans le sens de déplacement, ledit intervalle à obtenir en sortie du tronçon cadenceur (S2) étant déterminé par l'unité de commande (31) avant le parcours du tronçon cadenceur (S2) par ledit véhicule (14, 15), en fonction du type dudit véhicule (14, 15) et du type dudit véhicule (14, 15) précédent.

11. Installation selon l'une des revendications 7 à 10, **caractérisée en ce que** le moyen cadenceur (25, 31, 33, 35, 36) comporte un capteur de présence (33) agencé à un emplacement déterminé le long du tronçon de contour (C), en amont du tronçon cadenceur (S2), et apte à transmettre à l'unité de commande (31) un signal de passage (32) représentatif du passage des véhicules (14, 15).

12. Installation selon la revendication 11, **caractérisée en ce que** l'unité de commande (31) comporte un moyen de comptage du temps écoulé entre deux signaux de passage (32) successifs.

13. Installation selon l'une des revendications 7 à 12, **caractérisée en ce que** l'unité de commande (31) reçoit un signal d'horloge (36) synchronisé avec le câble aérien (10) de manière à moduler les cadences prédéterminées, en fonction dudit signal d'horloge (36).

## Claims

1. Transport installation with a continuous running aerial rope (10), supporting vehicles (14, 15) composed of chairs (15) and gondola cars (14) coupled by detachable grips and staggered along the rope (10) in a predetermined combination and with a predetermined rate, said rope (10) extending in a closed loop between two bull-wheels (13), with an up-line (16) and a down-line (17), said installation having loading/unloading terminals (11, 12) provided at least at the ends of said lines (16, 17), at least one of the loading/unloading terminals (11, 12) comprising:
- detachment means, on entry, to detach the grips from the rope (10),
- engagement means, on exit, to recouple the grips and the rope (10),
- a transfer circuit (18) connecting the up-line (16) and the down-line (17) of the rope (10), with a slowing-down section (A) equipped with a slowing-down device (19), a speeding-up section (B) equipped with a propelling device (20), connected by a run-through section (C) for a low running speed equipped with a driving device (21) of the vehicles (14, 15),
- a first location (27) for loading/unloading into/from the cars (14) and a second location (28) for loading on or unloading from the chairs (15), staggered along the transfer circuit (18),
- and a continuous running rate regulating section (S2) arranged in the transfer circuit (18) to perform the rate regulation of the vehicles (14, 15),
**characterized in that** the rate regulating section (S2) is equipped with a rate regulating means (25, 31, 33, 35, 36) that is able to vary the time required by the cars (14) and by the chairs (15) to pass through said rate regulating section (S2), to impose a first predetermined rate of the cars (14) and a second predetermined rate of the chairs (15).

2. Installation according to claim 1, **characterized in that** the rate regulating section (S2) imposes a third predetermined rate on a vehicle (14, 15) passing through said rate regulating section (S2) when the previous vehicle (14, 15), seen in the direction of movement, is of a different type from said vehicle (14, 15), the third predetermined rate being comprised between the first and second predetermined rates.

3. Installation according to one of claims 1 and 2, **characterized in that** the driving device (21) of the run-through section (C) is subdivided into several successive portions able to have differential driving speeds, each of said portions delineating an elemental section (S1, S2, S3) of the run-through section (C), and the rate regulating section (S2) coincides with one (S2) of said elemental sections (S1, S2, S3).

4. Installation according to claim 3, **characterized in that** each portion of the driving device (21) of the run-through section (C) is equipped with an individual driving means of the vehicles (14, 15).

5. Installation according to claim 4, **characterized in that** the driving device (21) of the run-through section (C) comprises sets of tire-clad wheels (22) driving the vehicles (14, 15) by friction, the wheels (22) of one and the same portion being driven in synchronism by the corresponding individual driving means.

6. Installation according to claim 5, **characterized in that** the wheels (22) of the portion delineating the rate regulating section (S2) are driven by a variable speed motor (25).

7. Installation according to one of claims 4 to 6, **characterized in that** the rate regulating means (25, 31, 33, 35, 36) comprise a detection means (35) provided outside the rate regulating section (S2) and able to determine the type of vehicle (14, 15) entering an associated detection zone and to transmit a selection signal (34) to a control unit (31) able to control the individual driving means (25) of the portion delineating the rate regulating section (S2).

8. Installation according to claim 7, **characterized in that** at each passage of a vehicle (14, 15), the control unit (31) controls the individual driving means (25) of the rate regulating section (S2) according to the selection signal (34) corresponding to said vehicle (14, 15) so as to modulate the time taken by said vehicle (14, 15) to pass through said rate regulating section (S2) to compensate for any deviation with respect to the predetermined rate associated with said vehicle (14, 15).

9. Installation according to claim 8, **characterized in that** the detection means (35) are arranged at a specific location between the slowing-down section (A) and the rate regulating section (S2).

10. Installation according to one of claims 8 and 9, **characterized in that** the control unit (31) comprises a memory for recording the selection signal (34), and **in that** the predetermined rate associated with a vehicle (14, 15) leaving the rate regulating section (S2) corresponds to a time interval between said vehicle (14, 15) and the previous vehicle (14, 15), seen in the direction of movement, said interval to be obtained on exit from the rate regulating section (S2) being determined by the control unit (31), before said vehicle passes through the rate regulating section (S2), according to the type of said vehicle (14, 15) and the type of said previous vehicle (14, 15).

11. Installation according to one of claims 7 to 10, **characterized in that** the rate regulating means (25, 31, 33, 35, 36) comprise a presence sensor (33) arranged at a specific location along the run-through section (C), upline from the rate regulating section (S2), and able to transmit a passage signal (32) representative of passing of the vehicles (14, 15) to the control unit (31).

12. Installation according to claim 11, **characterized in that** the control unit (31) comprises a means for counting the time elapsed between two successive passage signals (32).

13. Installation according to one of claims 7 to 12, **characterized in that** the control unit (31) receives a clock signal (36) synchronized with the aerial rope (10) so as to modulate the predetermined rates according to said clock signal (36).

## Patentansprüche

1. Beförderungsanlage mit dauernd umlaufendem Luftseil (10), die Fahrzeuge (14, 15) trägt, die von Sitzen (15) und Kabinen (14) gebildet werden, die mittels ausrückbarer Klemmen angekuppelt und entlang des Seils (10) in Abständen angeordnet sind, entsprechend einer vorbestimmten Kombination und Taktung, wobei das Seil (10) in geschlossenem Kreis zwischen zwei Tragpfeilern (13) geführt ist und dabei eine bergaufführende (16) und eine bergabführende Strecke (17) hat, welche Anlage Ein- und Ausstiegsstationen (11, 12) hat, die mindestens an den Enden der genannten Strecken (16, 17) vorgesehen sind, wobei mindestens eine der Einstiegs-/Ausstiegsstationen (11, 12) umfasst:
- Mittel zum Ausrücken, am Eingang, um die Klemmen vom Seil (10) zu trennen,
- Mittel zum Einhängen, am Ausgang, um die Klemmen wieder an das Seil (10) zu kuppeln,
- eine Übergangsschleife (18), die die aufsteigende Strecke (16) des Seils mit der absteigenden Strecke (17) verbindet, mit einer Verlangsamungsteilstrecke (A), die mit einer Verlangsamungsvorrichtung (19) ausgerüstet ist, einer Beschleunigungsteilstrecke (B) mit einer Beschleunigungsvorrichtung (20), die über eine Umgehungsteilstrecke (C) mit verringerter Durchlaufgeschwindigkeit verbunden sind, die mit einer Antriebsvorrichtung (21) für die Fahrzeuge (14, 15) versehen ist,
- eine erste Stelle zum Ein-/Ausstieg (27) in die und aus den Kabinen (14) und eine zweite Stelle (28) zum Einstieg oder zum Ausstieg (30) in die und aus den Sitze/n (15), die entlang der Übergangsschleife (18) verteilt sind,
- und eine Taktungsteilstrecke (S2) mit kontinuierlichem Umlauf, die in der Übergangsschleife (18) angeordnet ist, um die genannte Taktung der Fahrzeuge (14, 15) sicherzustellen,
**dadurch gekennzeichnet, dass** die Taktungsteilstrecke (S2) mit einer Taktungsvorrichtung (25, 31, 33, 35, 36) versehen ist, die geeignet ist, die Durchlaufzeit der Kabinen (14) und Sitze (15) durch die Taktungsteilstrecke (S2) zu variieren, um einen ersten vorbestimmten Durchlauftakt für die Kabinen (14) um einen ersten vorbestimmten Durchlauftakt für die Kabinen (14) und einen zweiten vorbestimmten Durchlauftakt für die Sitze (15) festzulegen.

2. Anlage nach Anspruch 1, **dadurch gekennzeichnet, dass** die Taktungsteilstrecke (S2) einen dritten vorbestimmten Durchlauftakt für ein Fahrzeug (14, 15) festlegt, das die Taktungsteilstrecke (S2) durchläuft, wenn das vorhergehende Fahrzeug (14, 15), in Bewegungsrichtung gesehen, eine andere Art Fahrzeug (14, 15) ist, wobei der dritte vorbestimmte Takt zwischen dem ersten und zweiten vorbestimmten Takt liegt.

3. Anlage nach einem der Ansprüche 1 und 2, **dadurch gekennzeichnet, dass** die Antriebsvorrichtung (21) der Umgehungsteilstrecke (C) in mehrere aufeinanderfolgende Abschnitte unterteilt ist, die unterschiedliche Geschwindigkeiten haben können, wobei jeder dieser Abschnitte eine Elementarteilstrecke (S1, S2, S3) der Umgehungsteilstrecke (C) umfasst, sowie dadurch, dass die Taktungsteilstrecke (S2) mit einem (S2) der genannten Elementarteilstrecken (S1, S2, S3) zusammenfällt.

4. Anlage nach Anspruch 3, **dadurch gekennzeichnet, dass** jeder Abschnitt der Antriebsvorrichtung (21) der Umgehungsteilstrecke (C) mit einer eigenen Antriebsvorrichtung der Fahrzeuge (14, 15) versehen ist.

5. Anlage nach Anspruch 4, **dadurch gekennzeichnet, dass** die Antriebsvorrichtung (21) der Umgehungsteilstrecke (C) Züge von Radreifen (22) umfasst, die die Fahrzeuge (14, 15) durch Reibung antreiben, wobei die Räder (22) eines Abschnitts synchron durch die entsprechende individuelle Antriebsvorrichtung angetrieben werden.

6. Anlage nach Anspruch 5, **dadurch gekennzeichnet, dass** die Räder (22) des Abschnitts, der die Taktungsteilstrecke (S2) bildet, durch einen Motor mit veränderlicher Drehzahl (25) angetrieben werden.

7. Anlage nach einem der Ansprüche 4 bis 6, **dadurch gekennzeichnet, dass** die Taktungsvorrichtung (25, 31, 33, 35, 36) eine Erfassungsvorrichtung (35) umfasst, die außerhalb der Taktungsteilstrecke (S2) vorgesehen und geeignet ist, die Art des Fahrzeugs (14, 15) festzustellen, das in einen entsprechenden Erfassungsbereich einfährt, und ein Auswahlsignal (34) an eine Steuerungseinheit (31) zu übertragen, die geeignet ist, die individuelle Antriebsvorrichtung (25) des Abschnitts, der die Taktungsteilstrecke (S2) begrenzt, zu steuern.

8. Anlage nach Anspruch 7, **dadurch gekennzeichnet, dass** die Steuerungseinheit (31) bei jedem Durchfahren eines Fahrzeugs (14, 15) die individuelle Antriebsvorrichtung (25) der Taktungsteilstrecke (S2) abhängig von dem Auswahlsignal (34) steuert, das diesem Fahrzeug (14, 15) entspricht, sodass die Durchfahrzeit des Fahrzeugs (14, 15) durch die Taktungsteilstrecke (S2) verändert wird, um jede Abweichung bezüglich dem vorbestimmten, diesem Fahrzeug (14, 15) zugewiesenen Takt zu kompensieren.

9. Anlage nach Anspruch 8, **dadurch gekennzeichnet, dass** die Erfassungsvorrichtung (35) an einer vorbestimmten Stelle zwischen der Verlangsamungsteilstrecke (A) und der Taktungsteilstrecke (S2) vorgesehen ist.

10. Anlage nach einem der Ansprüche 8 und 9, **dadurch gekennzeichnet, dass** die Steuerungseinheit (31) einen Aufzeichnungsspeicher für das Auswahlsignal (34) umfasst, sowie dadurch, dass der vorbestimmte, einem aus der Taktungsteilstrecke (S2) ausfahrenden Fahrzeug (14, 15) zugewiesene Takt einem Zeitintervall zwischen diesem Fahrzeug (14, 15) und dem vorhergehenden Fahrzeug (14, 15), in Bewegungsrichtung gesehen, entspricht, wobei das am Ausgang der Taktungsteilstrecke (S2) zu erhaltende Zeitintervall von der Steuerungseinheit (31) ermittelt wird, bevor dieses Fahrzeug (14, 15) die Taktungsteilstrecke (S2) durchfährt, und zwar abhängig von der Art des Fahrzeugs (14, 15) und der Art des vorhergehenden Fahrzeugs (14, 15).

11. Anlage nach einem der Ansprüche 7 bis 10, **dadurch gekennzeichnet, dass** die Taktungsvorrichtung (25, 31, 33, 35, 36) einen Anwesenheitssensor (33) umfasst, der an einer bestimmten Stelle entlang der Umgehungsteilstrecke (C) vor der Taktungsteilstrecke (S2) angeordnet und geeignet ist, ein Durchfahrsignal (32) an die Steuerungseinheit (31) zu senden, das repräsentativ für das Durchfahren der Fahrzeuge (14, 15) ist.

12. Anlage nach Anspruch 11, **dadurch gekennzeichnet, dass** die Steuerungseinheit (31) eine Zählvorrichtung für die Zeit umfasst, die zwischen zwei aufeinander folgenden Durchfahrsignalen (32) abgelaufen ist.

13. Anlage nach einem der Ansprüche 7 bis 12, **dadurch gekennzeichnet, dass** die Steuerungseinheit (31) einen Taktimpuls (36) empfängt, der mit dem Luftseil (10) synchron ist, sodass die vorbestimmten Takte in Abhängigkeit von diesem Taktimpuls (36) moduliert werden.
